# EUROPÄISCHE PATENTSCHRIFT

(11) **EP 1 077 462 B1**
(45) Veröffentlichungstag und Bekanntmachung des Hinweises auf die Patenterteilung: **06.05.2004**
(21) Anmeldenummer: 00117417.6
(22) Anmeldetag: 11.08.2000
(51) Int. Cl.: H01H 71/74

(54) **Auslöseeinrichtung für einen elektrischen Installationsschalter**
Trip device for a circuit breaker
Déclencheur pour un disjoncteur

(30) Priorität: 17.08.1999 DE 19938965
(43) Veröffentlichungstag der Anmeldung: 21.02.2001
(73) Patentinhaber: ABB PATENT GmbH, 68526 Ladenburg (DE)
(72) Erfinder: Eppe, Klaus-Peter, Dipl.-Ing., 69429 Waldbrunn (DE); Weber, Ralf, Dipl.-Ing., 69123 Heidelberg (DE); Schmitt, Volker, 69245 Bammental (DE)
(74) Vertreter: Miller, Toivo

(56) Entgegenhaltungen:
- EP-A- 0 902 453
- DE-A- 3 245 562

## Beschreibung

Die Erfindung betrifft einen elektrischen Installationsschalter gemäß dem Oberbegriff des Anspruches 1.

Bei thermischen Auslösern, wenn diese ein Thermobimetall oder ein Element aus einer Formgedächtnislegierung aufweisen, ist es notwendig, evtl. Herstellungstoleranzen auszugleichen, in dem eine thermische Justage des Auslösers durchgeführt wird.

Bei einer Ausführung ist das Thermobimetall an einem Schenkel einer U-förmigen Halterung befestigt; die Justage erfolgt durch Verformen, d.h. Auseinanderdrücken der U-Form mittels einer Justierschraube. Darüber hinaus besteht auch die Möglichkeit, an dem Thermobimetall eine Schraube zu lagern und mit dieser Schraube den Abstand zwischen dem Thermobimetall und dem Auslöseelement, das auf die Verklinkungsstelle des Schaltschlosses des Leitungsschutzschalters einwirkt, zu verstellen.

Je nach der Elastizität des Materials der Bimetallbefestigung ist der Justagevorgang nicht reversibel, d.h. nicht beliebig oft mit gleichbleibendem Justierergebnis wiederholbar.

Bei Einstellen des Abstandes zwischen dem Thermobimetall und dem Auslöseelement wird über die Schraube eine Kraft auf das Bimetall übertragen, was die Justierkonstanz ebenfalls beeinflussen kann.

Darüber hinaus sind insbesondere bei thermischen Überstromrelais Justierverfahren bekannt geworden, bei denen das Thermobimetall oder ein Teil des Thermobimetalls verformt wird. Auch bei dieser Art der Justierung ist der Justagevorgang nicht reversibel d. h. nicht beliebig oft wiederholbar.

Aus der DE 32 45 562 A1 ist ein Schaltgerät bekannt geworden, bei dem ein mit einer Markierung versehener Schieber, der eine Stellschraube trägt, auf einer Gleitschiene verschoben werden kann. Der Schalter trägt weiterhin auch eine Skalierung, und der mit einer Markierung versehene Schieber kann auf einen gewünschten Stromwert verstellt werden. Mittels einer Feder wird eine an einer Halterung für einen Auslösehebel zur Entklinkung eines Schaltschlosses angebrachte Schrägfläche gegen die Stellschraube gedrückt. Damit können die Ansprechwerte des Schalters verändert werden; eine Justierung der Thermobimetalle des Schaltgerätes gemäß der DE 32 45 562 A1 wird hierdurch aber nicht erreicht.

Aufgabe der Erfindung ist es, ein elektrisches Installationsgerät der eingangs genannten Art zu schaffen, die eine sichere und konstante thermische Justierung mit geringem montage- und prüftechnischem Aufwand am kalten Thermobimetall ermöglicht.

Diese Aufgabe wird erfindungsgemäß durch die Merkmale des Anspruches 1 gelöst.

Erfindungsgemäß ist am Schieber selbst eine Justierschraube gelagert, mit der die Abstände zwischen dem thermischen Auslöser und dem Schieber einerseits und dem Schieber und einem mit der Verklinkungsstelle zusammenwirkenden Auslösehebel justierbar sind.

Dabei ist in vorteilhafter Weise am Schieber eine Hülse mit Innengewinde befestigt oder angeformt, in der die Justierschraube eingeschraubt ist.

Gemäß einer weiteren Ausführungsform der Erfindung kann am Schieber die Justierschraube unverschieblich drehbar gelagert sein, wobei mit dem Außengewinde der Justierschraube eine Platte mit Innengewinde zusammenwirkt, dergestalt, dass die Platte durch Verdrehen der Justierschraube verschiebbar ist, so dass der Abstand zwischen dem thermischen Auslöser und der Angriffsstelle des thermischen Auslösers am Schieber verstellbar ist.

Dabei greift der thermische Auslöser an der Platte an, so dass die Angriffsstelle des thermischen Auslösers am Schieber praktisch die Platte ist.

Gemäß einer weiteren Ausgestaltung der Erfindung kann die Hülse einen Schlitz aufweisen, in den die Justierschraube einrastbar ist.

Damit die Justierschraube beim Verdrehen sich nicht bezogen auf den Schieber axial verlagert, besitzt erfindungsgemäß die Justierschraube einen gewindefreien Abschnitt und dieser Abschnitt ist in den Schlitz einrastbar.

Zur weiteren Sicherheit gegen Verschieben ist an der Justierschraube eine umlaufende Leiste angeformt, die in eine entsprechende Rille an dem Schieber eingreift.

Der Installationsschalter besitzt gemäß einer weiteren Ausgestaltung der Erfindung in seinem Gehäuse eine profilierte Öffnung, in der die daran angepaßt profilierte Platte axial verschiebbar und durch die die Justierschraube von außen zugänglich ist.

Gemäß einer weiteren vorteilhaften Ausgestaltung kann an der Justierschraube eine mit einem zahnradähnlichen Profil an ihrem Umfang versehene Scheibe angeformt sein und parallel zur Justierschraube kann eine Spindel angeordnet sein, deren Außenumfang ein dem zahnradähnlichen Profil angepaßtes Spindelprofil aufweist, wobei die Profilformen der Justierschraube und der Spindel miteinander kämmen, sodass bei Verdrehen der Spindel die Justierschraube verdreht wird.

Dadurch kann erreicht werden, dass auf die Justierschraube keine axiale Kraft ausgeübt wird. Die Justierung wird dadurch besser reproduzierbar.

Gemäß einer weiteren Ausgestaltung der Erfindung kann die Platte eine Erweiterung auf weisen, die Spindel zu deren Führung umfasst.

Anhand der Zeichnung, in der drei Ausführungsbeispiele der Erfindung dargstellt sind, sollen die Erfindung sowie weitere vorteilhafte Ausgestaltungen und Verbesserungen der Erfindung näher erläutert und beschrieben werden. Insbesondere soll das Verfahren beschrieben werden, gemäß dem die Justierung vorgenommen wird.

Es zeigen:
- Fig. 1: eine Seitenansicht eines Schiebers,
- Fig. 2: eine Aufsicht auf den Schieber mit Schaltschloß und Thermobimetall, jeweils in der nicht ausgelösten Stellung,
- Fig. 3 bis 8: die Anordnung gemäß den Fig. 1 und 2 bei unterschiedlichen Justierstellungen,
- Fig. 9: eine Einsicht in einen Teilbereich eines Gehäuses eines Installationsschaltgerätes im Bereich des Schiebers gemäß einer weiteren Ausführungsform der Erfindung,
- Fig. 10: eine Ansicht gemäß Pfeilrichtung X der Fig. 9, und
- Fig. 11 bis 13: unterschiedliche Ansichten einer weiteren Ausgestaltung der Erfindung.

Es sei nun Bezug genommen auf die Fig. 2.

Hier sind einige Komponenten eines Leitungsschutzschalters gezeigt und zwar ein Schaltschloß 10, in dem sich eine Verklinkungsstelle 11 befindet, die einen Auslösehebel 12 aufweist, der sich gegen eine Verklinkungsnase 13 anlegt. Das Schaltschloß 10 besitzt weiterhin einen Schaltknebel 14, mit dem die Verklinkungsstelle 11 verklinkt und beim Ausschaltvorgang auch entklinkt werden kann. Der Leitungsschutzschalter besitzt weiterhin ein einseitig ortsfest eingespanntes Thermobimetall 15, dessen freies Ende mit einem Schieber 16 zusammenwirkt, der mit einer Nase 17 auf den Auslösehebel 12 einwirkt. Der Schieber 16 ist dabei zwischen im Gehäuse des Leitungsschutzschalters angeformten Gleitnoppen 18 geführt.

Aus der Fig. 1 geht hervor, daß der Schieber etwa eine langgestreckt rechteckige Form besitzt, wobei die Nase 17 durch eine U-förmige Aussparung 19 an einer der Längskanten gebildet ist. Am Schieber 16 ist weiterhin eine Hülse 20 befestigt, in der eine Justierschraube 21 eingeschraubt ist, die die Hülse 20 beidseitig überragt, wobei das der Nase 17 zugewandte Ende 22 der Schraube gegen das Thermobimetall 15 gerichtet ist, wobei sich zwischen dem Thermobimetall 15 und der Schraube 22 ein Abstand a einstellt. Zwischen dem Auslösehebel 12 und der der Nase 17 gegenüberliegenden Kante 23 der U-förmigen Ausnehmung 19 bildet sich ein Abstand b aus.

Von Bedeutung ist nun die Justierung. Auf die Schraube 21 wird nun ein Schrauber 30 aufgesetzt und über die Schraube 21 der Schieber in Pfeilrichtung X, also entgegen der Pfeilrichtung P, soweit verschoben, bis die Kante 23 am Auslösehebel 12 anliegt. Dadurch ergibt sich zwischen dem Thermobimetall 15 und dem Ende 22 der Schraube 21 ein Abstand c. Die Fig. 4 zeigt die Anordnung gemäß Fig. 3 in Seitenansicht. Sodann wird der Schrauber 30 so in Drehung versetzt, daß die Schraube 21 mit ihrem Ende 22 am Thermobimetall 15 zum Anliegen kommt. Dies wird beispielsweise über eine geeignete Einrichtung 31 detektiert, wodurch der Schrauber 30 stillgesetzt wird. Eine solche Einrichtung kann beispielsweise so sein, daß das Thermobimetall und der Schrauber 30 unter Spannung stehen, so daß bei der Kontaktierung des Endes 22 am Thermobimetall ein Stromfluß entsteht, was ein Signal ergibt, das von der Einrichtung 31 detektiert werden kann. Dadurch wird der Schrauber stillgesetzt. Ab diesem Zeitpunkt wird der Schrauber in entgegengesetzter Richtung verdreht, so daß die Schraube 21 mit ihrem Stirnende 22 einen bestimmten Abstand e erhält, welcher Abstand e durch Zählen der Umdrehungen der Schraube, entsprechend der Steigung, detektiert werden kann. Dadurch besteht zwischen der Nase 17 und dem Auslösehebel 12 ein Abstand d, wobei die beiden Abstände e und d dem Vorlauf des Thermobimetalls 15 für die thermische Aulösung entsprechen.

In dieser Stellung wird die Justierschraube gegenüber der Hülse 20 fixiert, wodurch eine korrekte und beliebig wiederholbare Justierung erreicht wird.

Im Auslösefall biegt sich das Thermobimetall 15 aus und sein freies Ende schlägt nach Zurücklegen der Vorlaufzeit I gegen die Schraube 21, 22, zieht den Schieber nach rechts, bis sich die Nase 17 gegen den Auslösehebel 12 anlegt und weiter, bis die Verklinkungsstelle 11 sich im Schaltschloß 10 entklinkt wird.

Die Fig. 9 zeigt eine Einsicht in das Gehäuseunterteil 90 eines Leitungsschutzschalters, in dem eine Variante der Auslöseeinrichtung dargestellt ist. Zwischen am Gehäuse angeformten Noppen 91 ist ein Schieber 92 verschiebbar gelagert, dessen Form im wesentlichen dem Schieber 16 der Fig. 1 bis 8 entspricht. Der Schieber 92 besitzt an seinem rechten Ende (siehe Fig. 9) eine Erweiterung 93, die gabelförmig ausgebildet ist und einen Schlitz 94 besitzt, dessen Gabelschenkel 95 und 96 zum Betrachter hin vorspringen. In diesen Schlitz 93 ist eine Justierschraube 97 eingeschnappt, die einen gewindefreien Abschnitt 98 besitzt, der im Schlitz 94 eingerastet ist. An dem gewindefreien Abschnitt 98 ist ein Abschnitt 99 mit einem Außengewinde angeschlossen, auf dem eine Platte 100 mit Innengewinde aufgeschraubt ist; am freien Ende der Justierschraube 97 befindet sich ein Kopf 101, der, wie aus Fig. 10 ersichtlich ist, zwei diametral sich gegenüberliegende, axial verlaufende Vertiefungen 102 und 103 am Umfangsrand aufweist, die radial nach außen offen sind, so daß ein Werkzeug in diese Vertiefungen 102 und 103 eingreifen und die Justierschraube verdrehen kann.

Die Justierschraube 97 ist durch eine Öffnung 104 von außen zugänglich, welche Öffnung 104 eine U-Form aufweist, wodurch eine Profilierung gebildet ist, an die die Umfangsform der Platte 100 angepaßt ist, so daß die Platte 100 beim Verdrehen der Justierschraube 97 am Mitdrehen gehindert ist und sich demgemäß auf dem Gewindeabschnitt 99 axial verlagern kann.

An dem zum Schieber 92 hinweisenden Ende besitzt die Justierschraube 97 eine umlaufende Leiste 105, die in eine daran angepaßte Ausnehmung 106 am Schlitz 94 eingreift, so daß diese Leiste 105 zusammen mit der Ausnehmung 106 eine axiale Verschiebbarkeit der Justierschraube 91 verhindert.

Mit dem Schieber wirkt das Thermobimetall 15 zusammen, das die gleiche Bezugsziffer erhalten hat wie in den Fig. 1 bis 8.

Die Einstellung des Abstandes zwischen dem Thermobimetall 15 und der Platte 100 erfolgt in der gleichen Weise wie die Einstellung des Abstandes E bei der Ausführung gemäß den Fig. 1 bis 8.

Die Fig. 11 zeigt eine Einsicht in das Installationsgerät 90 ähnlich der Einsicht der Fig. 9. In den Schlitz 94 der Erweiterung 93, also zwischen die Gabelschenkel 95 und 96, ist eine Justierschraube 110 eingeschnappt, die an ihrem nach links (siehe Zeichnung Fig. 11) weisenden Ende einen den Kopf 105 der Ausführung gemäß Fig. 9 entsprechenden Kopf 111 aufweist. Das freie, rechts befindlichen Ende der Justierschraube 110 besitzt eine Scheibe 112, die der Scheibe 101 der Fig. 9 entspricht. An diese Scheibe 112 anschließend ist die Justierschraube 110 mit einem Gewindeabschnitt 113 versehen, der eine nicht gezeigte Gewindebohrung einer Platte 114 durchgreift, die der Platte 100 entspricht. Auf dem Außenumfang der Scheibe 112 ist ein Zahnradprofil 115 angeformt. Parallel zur Justierschraube 110 verläuft eine Spindel 116, an deren Außenumfang ein Zahnradprofil 117 angeformt ist, wobei das Zahnradprofil 117 mit dem Zahnradprofil 115 kämmt. Die Platte 114 besitzt eine Verlängerung 118, in der eine Ausnehmung 119 eingebracht ist, die von der Spindel 116 durchgriffen ist. Die Führung der Spindel 116 erfolgt einerseits einer Öffnung 120 im Gehäuse 90 und andererseits durch einen an der Innern Stirnflächen der Spindel 116 angeformten Zapfen 121, der in eine Tasche 122 im Gehäuse 90 eingreift.

Wenn nun die Spindel 116 verdreht wird, dann treibt diese über das Zahnradprofil 117 die Justierschraube 110 an ; die Platte 114 verschiebt sich auf dem Abschnitt 113, da die Platte auf Grund ihrer Form einerseits an der Innenfläche 123 des Gehäuses 90 und andererseits an einer Führungskontur 124 einer am Gehäuse 90 angeformten Nase 125 geführt ist. Die Achse der Spindel 116 verläuft insoweit parallel zur Verschieberichtung des Schiebers 92.

Die Fig. 12 zeigt eine Seitenansicht des Schiebers 92 mit der Spindel 116 und der Justierschraube 110.

## Patentansprüche

1. Elektrischer Installationsschalter, insbesondere Leitungsschutzschalter, mit einer Auslöseeinrichtung, die einen thermischen Auslöser (15), insbesondere ein Thermobimetall, hat, der über einen im Schalter verlaufenden beweglich geführten Schieber eine Verklinkungsstelle (11) eines Schaltschlosses entklinkt, wobei am Schieber (16) eine Justierschraube (22) eingebracht ist, **dadurch gekennzeichnet, dass** mit der Justierschraube (22) die Abstände zwischen dem thermischen Auslöser (15) und dem Schieber (16) einerseits und dem Schieber (16) und einem mit der Verklinkungsstelle (11) zusammen wirkenden Auslösehebel (12) andererseits justierbar sind.

2. Elektrischer Installationsschalter nach Anspruch 1, **dadurch gekennzeichnet, dass** am Schieber (16) eine Hülse (20) mit Innengewinde befestigt oder angeformt ist, in der die Justierschraube (21) eingeschraubt ist.

3. Elektrischer Installationsschalter nach Anspruch 1, **dadurch gekennzeichnet, dass** am Schieber (92) die Justierschraube (97) unverschieblich drehbar gelagert ist, mit deren Außengewinde (99) eine Platte (100) mit Innengewinde zusammenwirkt, dergestalt, dass die Platte (100) durch Verdrehen der Justierschraube (97) axial bezogen auf die Justierschraube (97) verschiebbar ist, so dass der Abstand zwischen dem thermischen Auslöser (15) und der Angriffsstelle des thermischen Auslösers (15) am Schieber (92) verstellbar ist.

4. Elektrischer Installationsschalter nach Anspruch 3, **dadurch gekennzeichnet, dass** am Schieber (92) ein zwischen zwei Gabelzinken (95, 96) befindlichen Schlitz (94) vorgesehen ist, in den die Justierschraube (97) einrastbar ist.

5. Elektrischer Installationsschalter nach Anspruch 4, **dadurch gekennzeichnet, dass** die Justierschraube einen gewindefreien Abschnitt (98) aufweist, der in den Schlitz (94) einrastbar ist.

6. Elektrischer Installationsschalter nach einem der Ansprüche 3 bis 5, **dadurch gekennzeichnet, dass** Mittel vorgesehen sind, die eine axiale Verschiebung der Justierschraube beim Verdrehen verhindern.

7. Elektrischer Installationsschalter nach Anspruch 6, **dadurch gekennzeichnet, dass** die Mittel durch eine Leiste (105) an der Justierschraube (97) und eine entsprechende Ausnehmung (106) im Bereich des Schlitzes dienen.

8. Elektrischer Installationsschalter nach einem der Ansprüche 3 bis 7, **dadurch gekennzeichnet, dass** der Installationsschalter (90) in seinem Gehäuse eine profilierte Öffnung (104) aufweist, in der die angepasst profilierte Platte (100) axial verschiebbar ist, wobei sich die Platte nicht verdrehen kann, wenn die Justierschraube (97) verdreht wird, und durch die hindurch die Justierschraube (97) von außen zugänglich ist.

9. Elektrischer Installationsschalter nach einem der vorigen Ansprüche, **dadurch gekennzeichnet, dass** an der Justierschraube (110) eine mit einem zahnradähnlichen Profil (115) an ihrem Umfang versehene Scheibe (112) angeformt ist und dass parallel zur Justierschraube (110) eine Spindel (116) verläuft, deren Außenumfang ein dem zahnradähnlichen Profil angepasstes Profil aufweist, wobei die Profile der Justierschraube (110) und der Spindel (116) ineinander kämmen, sodass bei Verdrehen der Spindel (116) Justierschrauben (110) verdreht wird.

10. Elektrischer Installationsschalter nach Anspruch 9, **dadurch gekennzeichnet, dass** Platte (114) eine Erweiterung (118) aufweist, durch die die Spindel (116) zu ihrer Führung hindurchgreift.

11. Elektrischer Installationsschalter nach einem der Ansprüche 9 und 10, **dadurch gekennzeichnet, dass** die Platte (114) an einer Gehäuse - Innenwand (123) gegen Verdrehen geführt ist.

12. Elektrischer Installationsschalter nach einem der Ansprüche 9 bis 11, **dadurch gekennzeichnet, dass** die Spindel (116) mittels eines an ihrer inneren Stirnfläche angeformten Zapfens (121) in einer Tasche (122) sowie in einer Öffnung (120) im Gehäuse (90) geführt ist.

## Claims

1. Electrical installation switch, in particular circuit breaker, having a tripping device, which has a thermal release (15), in particular a bimetallic strip, which releases a latching point (11) of a switching mechanism via a slide which extends in the switch and is guided such that it can move, an adjusting screw (22) being provided on the slide (16), **characterized in that** the adjusting screw (22) can be used to adjust the distances between the thermal release (15) and the slide (16), on the one hand, and the slide (16) and a tripping lever (12) which interacts with the latching point (11), on the other hand.

2. Electrical installation switch according to Claim 1, **characterized in that** a sleeve (20) with an internal thread is fixed to or integrally formed on the slide (16), and the adjusting screw (21) is screwed into this sleeve (20).

3. Electrical installation switch according to Claim 1, **characterized in that** the adjusting screw (97) is mounted on the slide (92) such that it can rotate without being displaced and a plate (100) with an internal thread interacts with the external thread (99) of the said adjusting screw (97) such that the plate (100) can be displaced axially with respect to.the adjusting screw (97) by turning the adjusting screw (97), so that the distance between the thermal release (15) and the point of action of the thermal release (15) on the slide (92) can be adjusted.

4. Electrical installation switch according to Claim 3, **characterized in that** a slot (94), which is located between two fork prongs (95, 96), and into which the adjusting screw (97) can be latched, is provided on the slide (92).

5. Electrical installation switch according to Claim 4, **characterized in that** the adjusting screw has a threadless section (98) which can be latched into the slot (94).

6. Electrical installation switch according to one of Claims 3 to 5, **characterized in that** means are provided which prevent an axial displacement of the adjusting screw on turning.

7. Electrical installation switch according to Claim 6, **characterized in that** the means function with the aid of a strip (105) on the adjusting screw (97) and a corresponding recess (106) in the region of the slot.

8. Electrical installation switch according to. one of Claims 3 to 7, **characterized in that** the installation switch (90) has, in its housing, a profiled opening (104), in which the plate (100) which is profiled so as to match can be axially displaced, it not being possible for the plate to turn when the adjusting screw (97) is turned, and through which the adjusting screw (97) is accessible from the outside.

9. Electrical installation switch according to one of the preceding claims, **characterized in that** a disc (112), which is provided with a gearwheel-like profile (115) on its circumference, is integrally formed on the adjusting screw (110), and **in that** a spindle (116), whose outer circumference has a profile which matches the gearwheel-like profile, extends parallel to the adjusting screw (110), the profiles of the adjusting screw (110) and the spindle (116) meshing with one another such that the adjusting screw (110) is turned when the spindle (116) is turned.

10. Electrical installation switch according to Claim 9, **characterized in that** the plate (114) has an extension (118) through which the spindle (116) passes for guiding it.

11. Electrical installation switch according to either Claim 9 or 10, **characterized in that** the plate (114) is guided on a housing inner wall (123) so as to prevent it from turning.

12. Electrical installation switch according to one of Claims 9 to 11, **characterized in that** the spindle (116) is guided in a pocket (122) and in an opening (120) in the housing (90) by means of a journal (121) which is integrally formed on its inner end face.

## Revendications

1. Interrupteur d'installation électrique, notamment disjoncteur de protection de ligne, comprenant un dispositif de déclenchement avec un déclencheur thermique (15), notamment un bilame, qui, par l'intermédiaire d'un élément coulissant, mobile, guidé à l'intérieur de l'interrupteur, libère un mécanisme d'encliquetage (11) d'une serrure, une vis de réglage (22) étant prévue sur l'élément coulissant (16), **caractérisé par le fait qu'**à l'aide de la vis de réglage (22), il est possible de régler les distances entre le déclencheur thermique (15) et l'élément coulissant (16) d'une part et entre l'élément coulissant (16) et un levier de déclenchement (12) coopérant avec le mécanisme d'encliquetage (11) d'autre part.

2. Interrupteur d'installation électrique, selon la revendication 1, **caractérisé par le fait que** sur l'élément coulissant (16) est fixé ou aménagé un manchon (20) pourvu d'un filetage intérieur, dans lequel la vis de réglage (21) est vissée.

3. Interrupteur d'installation électrique, selon la revendication 1, **caractérisé par le fait que** la vis de réglage (97) est montée tournante, mais fixe en translation, sur l'élément coulissant (92) et que son filetage extérieur (99) coopère avec une plaque (100) pourvue d'un filetage intérieur, d'une manière telle que la plaque (100) peut être déplacée axialement par rapport à la vis de réglage (97) en tournant la vis de réglage (97) de sorte que la distance entre le déclencheur thermique (15) et le point d'action du déclencheur thermique (15) sur l'élément coulissant (92) peut être réglée.

4. Interrupteur d'installation électrique, selon la revendication 3, **caractérisé par le fait qu'**il est prévu sur l'élément coulissant (92) une fente (94) disposée entre deux bras de fourche (95, 96) dans laquelle la vis de réglage (97) peut être engagée.

5. Interrupteur d'installation électrique, selon la revendication 4, **caractérisé par le fait que** la vis de réglage présente une portion (98) sans filetage, qui peut être engagée dans la fente (94).

6. Interrupteur d'installation électrique, selon une des revendications 3 à 5, **caractérisé par le fait que** des moyens sont prévus qui empêchent un déplacement axial de la vis dé réglage lors de sa rotation.

7. Interrupteur d'installation électrique, selon la revendication 6, **caractérisé par le fait que** les moyens sont formés d'une collerette (105) sur la vis de réglage (97) et d'un évidement (106) adapté dans la région de la fente.

8. Interrupteur d'installation électrique, selon une des revendications 3 à 7, **caractérisé par le fait que** l'interrupteur d'installation (90), dans son boîtier, comporte une ouverture (104) profilée dans laquelle la plaque (100) au profil adapté peut être déplacée axialement, la plaque ne pouvant pas tourner lorsqu'on tourne la vis de réglage (97), et au travers de laquelle la vis de réglage (97) est accessible depuis l'extérieur.

9. Interrupteur d'installation électrique, selon une des revendications précédentes, **caractérisé par le fait que** sur la vis de réglage (110) est formé un disque (112) avec un profil (115) en forme de,roue dentée sur son pourtour et qu'une tige (116) pourvue sur son pourtour d'un profil adapté au profil de roue dentée s'étend parallèlement à la vis de réglage (110), les profils de la vis de réglage (110) et de la tige (116) engrenant l'un avec l'autre de telle sorte qu'une rotation de la tige (116) entraîne une rotation de la vis de réglage (110).

10. Interrupteur d'installation électrique, selon la revendication 9, **caractérisé par le fait que** la plaque (114) comporte une partie élargie (118) que traverse la tige (116) à des fins de guidage.

11. Interrupteur d'installation électrique, selon une des revendications 9 et 10, **caractérisé par le fait que** la plaque (114) est guidée en étant bloquée en rotation sur une paroi intérieure (123) du boîtier.

12. Interrupteur d'installation électrique, selon une des revendications 9 à 11, **caractérisé par le fait que** la tige (116) est guidée par un tourillon (121) façonné à son extrémité frontale intérieure dans un logement (122) ainsi que dans une ouverture (120) dans le boîtier (90).
